# EUROPÄISCHE PATENTSCHRIFT

(11) **EP 1 002 851 B1**
(45) Veröffentlichungstag und Bekanntmachung des Hinweises auf die Patenterteilung: **25.10.2006**
(21) Anmeldenummer: 99113747.2
(22) Anmeldetag: 14.07.1999
(51) Int. Cl.: C10B 31/04, C10B 25/24, C10B 43/04

(54) **Deckelabhebevorrichtung an einem Kohlefüllwagen**
Device for removing the cover of a coal charging car
Dispositif pour enlever le couvercle d'un chariot de chargement de charbon

(30) Priorität: 21.11.1998 DE 19853763
(43) Veröffentlichungstag der Anmeldung: 24.05.2000
(73) Patentinhaber: Uhde GmbH, 44141 Dortmund (DE)
(72) Erfinder: Bast, Claus, 40265 Düsseldorf (DE); Rösner, Günter, 45889 Gelsenkirchen (DE); Schücker, Franz-Josef, 44579 Castrop-Rauxel (DE); Knoch, Ralf, 45889 Gelsenkirchen (DE)
(74) Vertreter: Albrecht, Rainer Harald

(56) Entgegenhaltungen:
- DE-A- 2 618 591
- DE-A- 3 005 995
- DE-B- 1 214 647

## Beschreibung

Die Erfindung betrifft eine Deckelabhebevorrichtung an einem Kohlefüllwagen mit vertikal und horizontal verfahrbarem Träger, an der Unterseite des Trägers drehbar gelagertem Elektromagnet und Antrieb für eine Drehbewegung des Elektromagneten. Eine solche Deckelabhebevorrichtung ist beispielsweise aus DE-AS 25 45 265 bekannt.

In einem modernen Koksofenbetrieb wird an den oberseitigen Füllöchern der Koksofenbatterie zur Vermeidung von Emissionen während des Verkokungsprozesses der Spalt zwischen Füllochdeckel und Füllochrahmen mit einer Abdichtmasse vergossen, die aushärtet. Zu Beginn des nächsten Füllvorganges werden die Füllochdeckel der Koksofenkammer durch Drehung gelöst und angehoben. Zwar fällt der überwiegende Teil der trockenen Abdichtmasse dabei in die Koksofenkammer, doch verbleiben Reste auch an den Dichtflächen der Füllochdeckel. Um eine ausreichende Abdichtung während des folgenden Verkokungszyklus zwischen Fülldeckel und Füllochrahmen zu erreichen, müssen die Deckeldichtflächen von Anbackungen der Abdichtmasse befreit und gereinigt werden.

Aus der Praxis sind Vorrichtungen bekannt, die an den Füllöchern positioniert werden und einen Füllochdeckel sowie den zugeordneten Füllochrahmen in einem Arbeitsvorgang gleichzeitig reinigen. Die bekannten Vorrichtungen sind nur einsetzbar, wenn ein ausreichender Einbauraum unterhalb des Füllteleskops eines Kohlefüllwagens für die Reinigungsvorrichtung und für die Arbeitsbewegung der Deckelabhebevorrichtung, welche in die Reinigungsvorrichtung ein- und ausfährt, zur Verfügung steht. Bei Kohlefüllwagen mit niedriger Bauhöhe ist dieser Platz oft nicht vorhanden.

Ferner sind Deckelreinigungsvorrichtungen bekannt, die von der Deckelabhebevorrichtung räumlich getrennt außerhalb des Füllbereiches am Kohlefüllwagen angeordnet sind. Die von der Deckelabhebevorrichtung erfaßten Deckel werden durch eine horizontale Fahrbewegung der Reinigungsvorrichtung zugeführt, gereinigt und anschließend zum Fülloch zurückbewegt. Der zurückgelegte Fahrweg der Deckelabhebevorrichtung entspricht sowohl in vertikaler Richtung als auch in horizontaler Richtung nicht immer exakt einem Vorgabewert, so daß eine präzise Zuordnung zwischen den Reinigungswerkzeugen und den zu reinigenden Dichtflächen des Deckels nicht immer gewährleistet ist. Die Reinigungseffizienz ist entsprechend unbefriedigend.

DE-A-1 214 647 beschreibt eine magnetische Abhebe- und Absenkvorrichtung für die Füllochdeckel von Horizontalkammerkoksöfen. DE-A-3 005 995 beschreibt einen koksöfen-Fullwagen.

Der Erfindung liegt die Aufgabe zugrunde, eine Anordnung zur Reinigung von Füllochdeckeln anzugeben, die eine vollständige und betriebssichere Reinigung der Dichtflächen des Deckels gewährleistet und für Kohlefüllwagen mit geringer Bodenfreiheit geeignet ist

Die Aufgabe wird durch eine Vorrichtung gelöst, welche alle technische Merkmale gemäß Anspruch 1 aufweist. Anspruch 2 beinhaltet weitere Merkmale.

Ausgehend von einer Deckelabhebevorrichtung an einem Kohlefüllwagen mit vertikal und horizontal verfahrbarem Träger, an der Unterseite des Trägers drehbar gelagertem Elektromagneten und Antrieb für eine Drehbewegung des Elektromagneten wird die Aufgabe erfindungsgemäß dadurch gelöst, daß an dem Träger eine Deckelreinigungseinrichtung angeschlossen ist, die mindestens ein Reinigungselement sowie eine dem Reinigungselement zugeordnete Stelleinrichtung aufweist, wobei das Reinigungselement mittels der Stelleinrichtung aus einer zu dem Elektromagneten seitlich versetzten Ruhestellung in eine Betriebsposition bewegbar ist und in der Betriebsposition am Umfang eines von dem Elektromagneten gehaltenen und während der Reinigung in Drehung versetzten Deckels anliegt. Erfindungsgemäß bilden die Deckelabhebevorrichtung sowie die Deckelreinigungseinrichtung eine bauliche Einheit. Dadurch ist eine definierte räumliche Zuordnung zwischen dem Elektromagneten der Deckelabhebevorrichtung und dem Reinigungselement gewährleistet. Lediglich noch ein möglicher Achsversatz zwischen der Rotationsachse des Elektromagneten und der Mittelachse des Deckels ist auszugleichen. Die Stelleinrichtung kann so ausgebildet werden, daß sie Exzenterbewegungen des während der Reinigung rotierend angetriebenen Deckels, die auf einen Achsversatz zwischen der Rotationsachse des Elektromagneten und der Mittelachse des Deckels zurückzuführen sind, folgt. Das Reinigungselement ist in der Betriebsposition ständig durch eine von der Stelleinrichtung erzeugte annähernd gleichbleibende Anpreßkraft an die zu reinigende Deckeldichtfläche angepreßt, unabhängig von möglichen Achsmittenabweichungen zwischen dem Elektromagneten und dem Füllochdeckel. Rückstände der Abdichtmasse an der Deckeldichtfläche fallen während des Reinigungsvorganges in das Fülloch und verschmutzen somit nicht die Ofendecke. Nach Beendigung des Reinigungsvorganges wird die Drehung des Füllochdeckels gestoppt, und das Reinigungselement wird in die Ruhestellung zurückbewegt. Anschließend kann die Deckelabhebevorrichtung mit anhängendem Deckel in an sich bekannter Weise verfahren werden, so daß das Fülloch für einen Befüllvorgang des Koksofens freigegeben wird. Es versteht sich, daß die Ruhestellung der Deckelreinigungseinrichtung so gewählt ist, daß ein ungefährdetes Ausheben und Einsetzen des Füllochdeckels durch den Elektromagneten der Deckelabhebevorrichtung möglich ist.

Gemäß der Erfindung ist das Reinigungselement an eine Schwinge angeschlossen. Die resultierende Stellbewegung ist eine Linearbewegung mit einer überlagerten Hubbewegung. Der Kopf des Reinigungselementes führt dabei keine Kippbewegungen aus. Das Reinigungselement kann aber auch an einen Schieber angeschlossen. Stets ist der Stellweg vorzugsweise radial zur Rotationsachse des Elektromagneten ausgerichtet. Als Antriebsaggregat kann die Stelleinrichtung einen Pneumatikzylinder, einen Hydraulikzylinder aufweisen. Bevorzugtes Antriebsaggregat ist der Hydraulikzylinder.

Die Stelleinrichtung ist in der Lage, exzentrische Bewegungen des Füllochdeckels während des Reinigungsvorganges auszugleichen. Insofern führen die das Reinigungselement tragende Schwinge bzw. der Schwenkhebel oder der Schieber während des Reinigungsvorganges hin- und hergehende Stellbewegungen aus. Im Rahmen der Erfindung liegt es auch, daß das Reinigungselement unter Zwischenschaltung einer mechanischen Feder oder einer Luftfeder federnd nachgiebig in einem Halter angeordnet ist. Ist der Federweg ausreichend groß, entfällt das Nachstellen der Stelleinrichtung in der Betriebsposition zum Ausgleich von exzentrischen Bewegungen des Deckels.

Die erfindungsgemäße Anordnung zeichnet sich durch eine Mehrzahl von Vorteilen aus. Sie ist unempfindlich gegen Achsmittenabweichungen zwischen Füllochdeckel und dem Elektromagneten der Deckelabhebevorrichtung. Auch bei einem Achsversatz zwischen der Rotationsachse des rotierend antreibbaren Elektromagneten und der Mittelachse des Füllochdeckels ist gewährleistet, daß das Reinigungselement ständig unter einem definierten Anpreßdruck an der zu reinigenden Dichtfläche anliegt. Die Reinigungsrückstände fallen direkt ins Fülloch und verunreinigen nicht die Ofendecke. Die erfindungsgemäße Anordnung ist bei beengten Platzverhältnissen unterhalb des Füllteleskopes einsetzbar. Sie zeichnet sich schließlich durch einen gewichtssparenden, kostengünstigen Aufbau aus. Für die Reinigungsvorrichtung sind weder Fahrbahnen noch horizontal und/oder vertikal verfahrbare Wagen erforderlich.

Im folgenden wird die Erfindung anhand einer lediglich ein Ausführungsbeispiel darstellenden Zeichnung ausführlich erläutert.

Die einzige Figur zeigt schematisch einen Ausschnitt aus einer Deckelabhebevorrichtung mit einer erfindungsgemäß angeschlossenen Reinigungseinrichtung.

Zum Aufbau der Deckelabhebevorrichtung gehören in an sich bekannter Weise ein vertikal und horizontal verfahrbarer Träger 1, ein an der Unterseite des Trägers 1 drehbar gelagerter Elektromagnet 2 sowie ein Antrieb 3 für eine Drehbewegung des Elektromagneten 2. Der Antrieb 3 ist in der Figur durch ein drehbar gelagertes Zahnrad und eine Antriebskette angedeutet. An den Träger 1 ist erfindungsgemäß eine Deckelreinigungseinrichtung 4 angeschlossen, die mindestens ein Reinigungselement 5 sowie eine dem Reinigungselement 5 zugeordnete Stelleinrichtung 6 aufweist. Das Reinigungselement 5 ist mittels der Stelleinrichtung 6 aus einer zu dem Elektromagneten 2 seitlich versetzten Ruhestellung (I) in eine Betriebsposition (II) bewegbar. In der Betriebsposition (II) liegt das Reinigungselement 5 am Umfang eines von dem Elektromagneten 2 gehaltenen und während der Reinigung in Drehung versetzten Deckels 7 an.

Die Stelleinrichtung 6 ist im Ausführungsbeispiel als zweiarmige Schwinge ausgeführt und weist als Antriebsaggregat 8 einen Pneumatikzylinder oder einen Hydraulikzylinder auf. In der Ruhestellung (I) liegt die Schwinge und das vorderseitig angeschlossene Reinigungselement 5 an der Unterseite des Trägers 1 an, wobei der Abstand zum Elektromagneten 2 so groß ist, daß das Ausheben und Einsetzen des an dem Elektromagneten 2 gehaltenen Füllochdeckels 7 nicht behindert wird. Zur Durchführung der Reinigung wird das Reinigungselement 5 mittels der Stelleinrichtung 6 aus der Ruheposition (I) in die Betriebsposition (II) bewegt. Die Bewegung setzt sich zusammen aus einer linearen und einer vertikalen Bewegungskomponente, und zwar ohne eine Kippbewegung des Reinigungselementes 5.

In der Figur ist angedeutet, daß die Rotationsachse 9 des Elektromagneten 2 und die Mittelachse 10 des an der Unterseite des Elektromagneten 2 gehaltenen Deckels 7 zumeist nicht fluchten, sondern daß ein mehr oder weniger großer Achsversatz X auftreten kann. Der außermittig am Elektromagneten 2 fixierte Deckel 7 führt Exzenterbewegungen aus, wenn er in Rotation versetzt wird. Durch die gestrichelte Darstellung ist angedeutet, daß die Stelleinrichtung 6 diesen Exzenterbewegungen folgt und das Reinigungselement 5 ständig durch eine gleichbleibende Anpreßkraft an die Deckeldichtfläche angepreßt ist, unabhängig von möglichen Achsmittenabweichungen zwischen Elektromagnet 2 und Füllochdeckel 7.

Reinigungsrückstände fallen direkt in das zugeordnete Fülloch unterhalb des angehobenen Deckels und verunreinigen nicht die Ofendecke.

## Patentansprüche

1. Deckelabhebevorrichtung an einem Kohlefüllwagen mit
vertikal und horizontal verfahrbarem Träger (1),
an der Unterseite des Trägers (1) drehbar gelagertem Elektromagnet (2),
Antrieb (3) für eine Drehbewegung des Elektromagneten (2),
einer an den Träger (1) angeschlossenen Deckelreinigungseinrichtung (4), die mindestens ein Reinigungselement (5) sowie eine dem Reinigungselement (5) zugeordnete Stelleinrichtung (6) aufweist, und
einem Pneumatik- oder Hydraulikzylinder als Antriebsaggregat (8) für die Stelleinrichtung (6),
wobei das Reinigungselement (5) mittels der Stelleinrichtung (6) aus einer zu dem Elektromagneten (2) seitlich versetzten Ruhestellung (I) in eine Betriebsposition (II) bewegbar ist und in der Betriebsposition (II) am Umfang eines von dem Elektromagneten (2) gehaltenen und während der Reinigung in Drehung versetzten Deckels (7) anliegt, **dadurch gekennzeichnet, dass** die Stelleinrichtung (6) als Schwinge oder Schieber ausgeführt ist, so dass der Kopf des Reinigungselementes (5) bei einer Stellbewegung keine Kippbewegung ausführt.

2. Deckelabhebevorrichtung nach Anspruch 1, **dadurch gekennzeichnet, dass** das Reinigungselement (5) federnd in einem Halter angeordnet ist.

## Claims

1. Cover-lifting device on a coal charging car, comprising
a vertically and horizontally displaceable support (1),
an electromagnet (2) mounted rotatably on the underside of the support (1),
a drive (3) for a rotational movement of the electromagnet (2),
a cover cleaning device (4) which is connected to the support (1) and comprises at least one cleaning element (5) and an adjusting device (6) associated with the cleaning element (5),
a pneumatic or hydraulic cylinder as a drive unit (8) for the adjusting device (6),
wherein the cleaning element (5) can be moved by the adjusting device (6) out of a rest position (I) in which it is offset laterally with respect to the electromagnet (2) and into an operating position (II), and in the operating position (II) bears against the periphery of a cover (7) which is held by the electromagnet (2) and is set in rotation during the cleaning process, **characterised in that** the adjusting device (6) is designed as a rocker or slide, so that the head of the cleaning element (5) does not carry out any tilting movement during an adjusting movement.

2. Cover-lifting device according to Claim 1, **characterised in that** the cleaning element (5) is arranged in a spring-mounted manner in a holder.

## Revendications

1. Dispositif de soulèvement de couvercle sur un wagonnet de remplissage de charbon comportant
un châssis (1) capable de coulisser verticalement et horizontalement,
un électro-aimant (2) fixé tournant autour d'un axe sur le côté inférieur du châssis (1),
un dispositif moteur (3) pour une mise en rotation de l'électro-aimant (2),
un dispositif de nettoyage de couvercle (4) raccordé au châssis (1), qui comporte au moins un élément de nettoyage (5) ainsi qu'un dispositif de réglage (6) associé à l'élément de nettoyage (5), et
un vérin pneumatique ou hydraulique en tant que module d'entraînement (8) du dispositif de réglage (6),
l'élément de nettoyage (5) étant mobile au moyen du dispositif de réglage (6), d'une position de repos (I) décalée latéralement par rapport à l'électro-aimant (2) dans une position de service (II), et reposant, dans la position de service (II), sur le pourtour d'un couvercle (7) maintenu par l'électro-aimant (2) et animé d'un mouvement rotatif pendant le nettoyage, **caractérisé en ce que** le dispositif de réglage (6) est réalisé sous forme de coulisse ou de coulisseau, de sorte que la tête de l'élément de nettoyage (5) n'exécute aucun mouvement de basculement lors d'un mouvement de réglage.

2. Dispositif de soulèvement de couvercle selon la revendication 1, **caractérisé en ce que** l'élément de nettoyage (5) est disposé de manière élastique dans un support.
